# EUROPÄISCHE PATENTSCHRIFT

(11) **EP 1 131 506 B1**
(45) Veröffentlichungstag und Bekanntmachung des Hinweises auf die Patenterteilung: **16.04.2003**
(21) Anmeldenummer: 99959275.1
(22) Anmeldetag: 09.11.1999
(51) Int. Cl.: E04B 2/12

(54) **BAUSTEIN UND DARAUS GEBILDETES MAUERWERK**
BUILDING STONE AND MASONRY FORMED THEREFROM
PIERRE A BATIR ET OUVRAGE DE MACONNERIE FORME A PARTIR DE CETTE DERNIERE

(30) Priorität: 10.11.1998 DE 19851674
(43) Veröffentlichungstag der Anmeldung: 12.09.2001
(73) Patentinhaber: Karl Weber Betonwerk GmbH & Co. KG, 32457 Porta Westfalica (DE)
(72) Erfinder: SCHMITZ, Michael, D-77836 Rheinmünster (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9908585
(87) Internationale Veröffentlichungsnummer: WO00028165

(56) Entgegenhaltungen:
- US-A- 1 795 451

## Beschreibung

Die Erfindung betrifft einen Baustein zur Bildung eines Mauerwerks sowie ein Mauerwerk, das aus einer Vielzahl von neben- und übereinander angeordneten Bausteinen besteht.

Seit langer Zeit ist es bekannt, Mauerwerkswände aus einer Vielzahl von in der Regel quaderförmigen Bausteinen herzustellen, die in mehreren Lagen übereinander angeordnet und durch Zwischenschichten aus aushärtendem Mörtel miteinander verbunden oder auch trockengeschichtet werden. Die Stabilität einer derart gebildeten Wand ist dabei nicht unwesentlich durch die Mörtelschichten bestimmt, die in der Kraftübertragung von Baustein zu Baustein das schwächste Glied bilden. Bei trockengeschichtetem Mauerwerk dieser Art findet die horizontale Kraftübertragung nur noch sehr eingeschränkt durch mechanische Reibung zwischen den Bausteinen statt.

Um die Kraftübertragung zwischen benachbarten Bausteinen einer Steinlage zu verbessern, sind auch verzahnende Bausteine bekannt geworden. So ist beispielsweise in der DE 92 06 838 U1 eine Bausteinkonfiguration vorgeschlagen worden, die zwei unterschiedlich große, jeweils sechseckige, hintereinander in einer Steinlage liegende Steinteile umfaßt, die über einen Steg miteinander verbunden sind. Infolge der gegenseitigen Anordnung der Steinteile sind Hinterschneidungen gebildet, über die ein Baustein mit den jeweils benachbarten Bausteinen einer Steinlage in Eingriff treten kann. Auf diese Weise können senkrecht zur Wandfläche einer aus entsprechenden Bausteinen gebildeten Wand angreifende Kräfte auf die jeweils benachbarten Bausteine übertragen und somit besser abgeleitet werden. Obwohl sich somit eine höhere Stabilität eines aus diesen Bausteinen gebildeten Mauerwerks bzw. einer Wand gegenüber einer Wand aus herkömmlichen quaderförmigen Bausteinen erzielen läßt, ist hiermit der Nachteil verbunden, daß eine horizontale Kraftübertragung nur in einer Wandachsenrichtung sowie nur in einer jeweiligen Bausteinschicht möglich ist. US 1 795 451 A beschreibt einen Baustein mit den Merkmalen des Oberbegriffs des Anspruchs 1.

Der Erfindung liegt die Aufgabe zugrunde, einen Baustein der genannten Art zu schaffen, dessen Einbau and Handhabung vereinfacht ist.

Diese Aufgabe wird hinsichtlich des Bausteins dadurch gelöst, daß der Baustein die Merkmale des kennzeichnenden Teils des Anspruchs 1 aufweist.

Der schmale Abschnitt jedes Steinteils bildet relativ zu dem breiten Abschnitt des jeweiligen Steinteils eine nach innen gezogene Schulter, die bei Verwendung in einer Wand mit entsprechenden Flächen der breiten Abschnitte benachbarter Bausteine in Eingriff tritt. Eine entsprechende Schulter kann jedoch senkrecht zur Wandfläche wirkende Kräfte aufgrund ihres einfachen Aufbaus in nur einer Richtung übertragen. Dies wird erfindungsgemäß dadurch ausgeglichen, daß übereinanderliegende Steinteile jeweils in entgegengesetzter Ausrichtung angeordnet sind, so daß jedem Steinteil unterschiedliche Kraftableitungsfunktionen zufallen, je nach dem, ob die abzuleitende Kraft auf der vorderen oder der hinteren Wandfläche angreift.

Da die übereinander angeordneten, fest miteinander verbundenen Steinteile innerhalb einer Wand in übereinanderliegenden Steinlagen bzw. Steinteillagen angeordnet sind, ist aufgrund der festen Verbindung der Steinteile auch eine Kraftübertragung zwischen über- bzw. untereinander angeordneten Lagen erreicht.

Eine besonders einfache geometrische Ausgestaltung läßt sich erzielen, weil Steinteile identischer Form Verwendung finden, so daß sie in kostengünstiger Weise hergestellt werden können. Dabei können die Steinteile entweder einzeln vorgefertigt und anschließend zu dem Baustein zusammengefügt werden, alternativ ist jedoch auch möglich, den Baustein als einstückigen, monolithischen Körper auszubilden.

Die beiden Steinteile sind vorzugsweise in einer um eine vertikale Mittelachse um 180° gedrehten Ausrichtung zueinander angeordnet.

In bevorzugter Ausgestaltung ist vorgesehen, daß die Steinteile eine im wesentlichen konstante Höhe aufweisen, d.h. eine glatte Ober- bzw. Unterseite besitzen, was herstellungstechnisch insbesondere dann günstig ist, wenn die Steinteile aus Beton gegossen werden.

Eine besonders einfache geometrische Form ist gegeben, weil der breite und/oder der schmale Abschnitt des Steinteils die Form eines Quaders besitzt und der Zwischenabschnitt trapezförmig ausgebildet ist, wie in Anspruch 1 beansprucht.

Eine gute Kraftübertragung zu den Steinteilen benachbarter Bausteine läßt sich erzielen, wenn die schrägen Seitenflächen des Zwischenabschnittes, die den Übergang zwischen den Seitenflächen des breiten und des schmalen Abschnittes bilden, in einem Bereich von 30° bis 60° und insbesondere um ca. 45° gegenüber diesen anschließenden Seitenflächen des breiten und des schmalen Abschnittes gewinkelt sind.

Der erfindungsgemäße Baustein läßt sich in einfacher Weise verarbeiten, wenn die einen Teil der Wandfläche bildenden, übereinander angeordneten Stirnflächen der Steinteile im wesentlichen in einer Vertikalebene liegen und insbesondere wenn zusätzlich die im wesentlichen senkrecht zur Wandfläche verlaufenden Seitenflächen der breiteren Abschnitte der Steinteile im wesentlichen in einer Vertikalebene liegen.

Aus optischen Gründen ist es zu bevorzugen, wenn zwischen übereinanderliegenden Steinteilen eine Scheinfuge im Bereich der Sichtflächen ausgebildet ist.

Im folgenden soll von einem Baustein ausgegangen werden, der zwei übereinanderliegende Steinteile aufweist, jedoch sind die erfindungsgemäß vorteilhaften Wirkungen auch mit Bausteinen aus drei oder mehr übereinanderliegenden Steinteilen zu erzielen.

Hinsichtlich des Mauerwerks bzw. der Wand wird die oben genannte Aufgabe dadurch gelöst, daß eine Vielzahl der erfindungsgemäßen Bausteine neben- und übereinander angeordnet sind, wobei benachbarte Bausteine derart zueinander angeordnet sind, daß ein breite Abschnitt eines Steinteils eines Bausteins neben einem schmalen Abschnitt eines Steinteils eines benachbarten Bausteins liegt. Auf diese Weise ist eine sehr gute Kraftableitung von senkrecht zur Wandoberfläche angreifenden Kräften gegeben. Die Kraftableitung aus benachbarten Bausteine wird insbesondere dadurch erreicht, daß nebeneinander angeordnete Steinteile benachbarter Bausteine über ihre aneinander zugewandten Seitenflächen und die dazwischenliegenden schrägen Seitenflächen der Zwischenteile aneinanderliegen.

Die erfindungsgemäßen Bauteile können so angeordnet werden, daß sie in einer um eine Vertikalachse, insbesondere die lotrechte Mittelachse, um 180° gedrehten Ausrichtung liegen. Dabei bilden die nebeneinanderliegenden Bausteine gleichzeitig zwei Steinlagen. Besonders vorteilhaft ist es jedoch, wenn in bevorzugter Weiterbildung der Erfindung vorgesehen ist, daß benachbarte Bausteine um eine Steinteillage höhenmäßig zueinander versetzt sind, so daß das obere Steinteil eines Bausteins neben einem unteren Steinteil eines benachbarten Bausteins liegt. Auf diese Weise ist auch zwischen über- bzw. untereinander angeordneten Steinlagen eine Verzahnung gegeben, wodurch von außen angreifende Kräfte nicht nur auf benachbarte sondern auch auf darüber und darunterliegende Bausteine abgeleitet werden.

Weitere Einzelheiten und Merkmale der Erfindung sind aus der vorliegenden Beschreibung eines Ausführungsbeispiels unter Bezugnahme auf die Zeichnung ersichtlich. Es zeigen:
- Figur 1: einen erfindungsgemäßen Baustein in perspektivischer Darstellung,
- Figur 2: eine Aufsicht auf den Baustein gemäß Figur 1,
- Figur 3: eine Vorderansicht des Bausteins gemäß Figur 1,
- Figur 4: eine Rückansicht des Bausteins gemäß Figur 1,
- Figur 5: ein einzelnes Steinteil,
- Figur 6: eine erste Phase des Errichtens einer Wand aus den erfindungsgemäßen Bausteinen und
- Figur 7: die Wand gemäß Figur 6 in einer späteren Aufbauphase.

Die Figuren 1 bis 4 zeigen einen Baustein 10 zur Bildung einer Wand, der aus zwei übereinander angeordneten, formidentischen Steinteilen 11.1 und 11.2 besteht, die fest miteinander verbunden sind. Ein einzelnes Steinteil 11 ist in Figur 5 dargestellt und soll zunächst erläutert werden. Das Steinteil 11 besteht aus einem breiteren Abschnitt 11a, der eine im wesentlichen quaderförmige Gestalt besitzt und dessen breite Stirnfläche 12 Teil einer Wandfläche einer aus den Bausteinen 10 errichteten Wand wird. Am entgegengesetzten Ende des Steinteils 11 ist ein schmaler Abschnitt 11b angeordnet, der ebenfalls quaderförmig ausgestaltet ist und dessen der Stirnfläche 12 des breiten Abschnitts 11a entgegengesetzte Stirnfläche 13 ebenfalls Teil einer Wandfläche wird. Der schmale Abschnitt 11b ist gegenüber dem breiten Abschnitt 11a zentriert (siehe auch Figur 2), so daß die senkrecht zu der Stirnfläche 13 verlaufenden Seitenflächen 16, 17 des schmalen Abschnitts 11b gegenüber den gleichartigen Seitenflächen 14, 15 des breiten Abschnitts 11a um das gleiche Maß nach innen versetzt sind. Die Seitenflächen 14, 15 des breiten Abschnitts bzw. die Seitenflächen 16, 17 des schmalen Abschnitts müssen nicht parallel verlaufen, sondern können beispielsweise leicht konisch verlaufen, um so einen Kurvenverzug zu ermöglichen.

Zwischen dem breiten Abschnitt 11a und dem schmalen Abschnitt 11b ist ein Übergangs- oder Zwischenabschnitt 11c vorgesehen, der die Gestalt eines Pyramidenstumpfes aufweist, dessen Grundfläche dem Querschnitt des breiten Abschnitts 11a, d.h. der Größe von dessen Stirnfläche 12 entspricht und dieser entgegengesetzt angeordnet ist, und dessen Deckfläche dem Querschnitt des schmalen Abschnitts 11b, d.h. der Größe von dessen Stirnfläche 13 entspricht und dieser entgegengesetzt angeordnet ist.

Das Steinteil 11 ist auf seiner Oberseite und auf seiner Unterseite eben ausgebildet und weist somit eine im wesentlichen konstante Höhe auf, so daß der pyramidenstumpfförmige Zwischenabschnitt 11c nur auf zwei Seiten schräg verlaufende Seitenflächen 18 und 19 aufweist, die die Seitenflächen 14, 15 des breiten Abschnitts 11a mit den Seitenflächen 16, 17 des schmalen Abschnitts 11b verbinden. Die beiden schrägen Seitenflächen 18, 19 des Zwischenabschnitts 11c sind gegenüber den anschließenden Seitenflächen 14, 15, 16, 17 des breiten und des schmalen Abschnitts 11a, 11b um ca. 45° abgewinkelt.

Der in den Figuren 1 bis 4 dargestellte Baustein 10 ist aus zwei Steinteilen 11.1 und 11.2 gemäß Figur 5 aufgebaut. Die beiden Steinteile 11.1 und 11.2 sind übereinander in einer um eine Vertikalachse, insbesondere die lotrechte Mittelachse, um 180° gedrehten Ausrichtung angeordnet, so daß der breite Abschnitt 11a des oberen Steinteils 11.1 oberhalb des schmalen Abschnitts 11b des unteren Steinteils 11.2 und der schmale Abschnitt des oberen Steinteils 11.1 oberhalb des breiten Abschnitts 11a des unteren Steinteils 11.2 angeordnet ist. Dabei sind die beiden Steinteile 11.1 und 11.2 derart übereinandergelegt, daß die Stirnflächen 12, 13 des oberen Steinteils 11.1 mit den entsprechenden Stirnflächen des darunterliegenden Steinteils 11.2 glatt übergehen, d.h. im wesentlichen in einer Vertikalebene liegen. Desgleichen liegen auch die Seitenflächen 14, 15 des breiten Abschnitts 11a der beiden Steinteile im wesentlichen in einer Vertikalebene.

Der Baustein 10 kann aus vorgefertigten, einzelnen Steinteilen 11 nachträglich zusammengesetzt oder als monolithischer Körper insbesondere aus Beton hergestellt werden.

Der Aufbau einer Wand aus den Bausteinen 10 wird anhand der Figuren 6 und 7 erläutert. Zur Bildung einer Basislage werden mehrere Bausteine 10 in gleichartiger Ausrichtung auf Abstand nebeneinander angeordnet, wobei die Zwischenräume zwischen den Bausteinen 10 durch Zwischenstücke 20 aufgefüllt werden, die die Form des in Figur 5 dargestellten Steinteils 11 aufweisen und somit als halber Baustein bezeichnet werden können. Die Bausteine 10 und die Zwischenstücke 20 werden in einer um 180° um eine Vertikalachse gedrehten Orientierung angeordnet, so daß benachbarte Bausteine derart zueinander angeordnet sind, daß ein breiter Abschnitt eines Steinteils neben einem schmalen Abschnitt eines benachbarten Steinteils liegt. Dabei liegen nebeneinander angeordnete Steinteile benachbarter Bausteine über ihre einander zugewandten Seitenflächen und die dazwischenliegenden schrägen Seitenflächen der Zwischenabschnitte aneinander, so daß ein Ineinandergreifen der Bausteine gegeben ist. Dieser Zustand ist in Figur 6 dargestellt.

Im folgenden wird die Wand durch Einsetzen von aus den zwei Steinteilen 11.1 und 11.2 bestehenden Bausteinen 10 aufgebaut, wobei die Ausrichtung der Bausteine durch die zwischen den nach oben vorstehenden Steinteilen gebildeten Zwischenräume 21 vorgegeben ist. Über den durch den Zwischenabschnitt 11c gebildeten Versatz zwischen dem breiten Abschnitt und dem schmalen Abschnitt eines Steinteils ist ein Eingriff und somit eine Kraftübertragung senkrecht zur Wandfläche möglich. Da jeder Baustein aus mehreren, fest miteinander verbundenen Steinteilen besteht, ist auch eine Kraftüberleitung zwischen übereinanderliegenden Steinteillagen möglich, so daß ein insgesamt sehr stabiler, standfester Wandaufbau erreicht ist. Der beispielsweise vom rückseitigen Erdreich ausgehende Erddruck wird somit nicht nur auf horizontal benachbarte sondern auch vertikal benachbarte Bausteine übertragen.

Wenn die Wand mit Hilfe der Bausteine 10 auf die gewünschte Höhe aufgebaut ist, können die zwischen den nach oben vorstehenden Steinteilen verbleibenden Zwischenräume 22 durch weitere Zwischenstücke 20 aufgefüllt werden, um eine abschließende Oberseite der Wand zu erreichen.

Aus ästhetischen Gründen kann im Übergang zwischen den Stirnflächen des oberen Seitenteils 11.1 und den jeweils darunter liegenden Stirnflächen des unteren Steinteils 11.2 eine Schein- oder Schattenfuge 23 ausgebildet sein, wie in Fig. 7 beispielhaft an einem Baustein angedeutet ist, um der Wand das Erscheinungsbild einer herkömmlichen Mauerwerkswand mit einzelnen Lagen zu geben.

## Patentansprüche

1. Baustein zur Bildung eines Mauerwerks mit zumindest zwei übereinander angeordneten, fest miteinander verbundenen Steinteilen (11.1,11.2), die jeweils an ihrem einen Ende einen breiten Abschnitt (11a) und an ihrem entgegengesetzten Ende einen schmalen Abschnitt (11b) aufweisen, wobei die Abschnitte (11a, 11b) über einen Zwischenabschnitt (11c) ineinander übergehen und wobei die Steinteile (11.1,11.2) derart relativ zueinander angeordnet sind, daß jeweils der breite Abschnitt (11a) eines obenliegenden Steinteils (11.1) auf dem schmalen Abschnitt (11b) des jeweils darunterliegenden Steinteils (11.2) und der schmale Abschnitt (11b) des obenliegenden Steinteils (11.1) auf dem breiten Abschnitt (11a) des darunterliegenden Steinteils (11.2) liegt, wobei die Steinteile (11.1,11.2) eine im wesentlichen konstante Höhe aufweisen, der breite und der schmale Abschnitt (11a,11b) jeweils die Form eines Quaders besitzen und der Zwischenabschnitt (11c) einen trapezförmigen Querschnitt mit auf entgegengesetzten Seiten schrägverlaufenden Seitenflächen (18,19) besitzt, **dadurch gekennzeichnet, daß** die Steinteile (11.1,11.2) formidentisch sind und daß die im wesentlichen senkrecht zur Wandfläche verlaufenden Seitenflächen (14,15) der breiten Abschnitte (11a) der Steinteile (11.1,11.2) im wesentlichen in einer Vertikalebene liegen.

2. Baustein nach Anspruch 1, **dadurch gekennzeichnet, daß** übereinanderliegende Steinteile (11.1,11.2) jeweils in einer um eine Vertikalachse, insbesondere die lotrechte Mittelachse, um 180° gedrehten Ausrichtung zueinander angeordnet sind.

3. Baustein nach Anspruch 1 oder 2, **dadurch gekennzeichnet, daß** die schrägen Seitenflächen (18,19) des Zwischenabschnitts (11c) in einem Bereich von 30° bis 60°, vorzugsweise um ca. 45° gegenüber den anschließenden Seitenflächen (14,15,16,17) des breiten und des schmalen Abschnitts (11a,11b) abgewinkelt sind.

4. Baustein nach einem der Ansprüche 1 bis 3, **dadurch gekennzeichnet, daß** die einen Teil der Wandfläche bildenden, übereinander angeordneten Stirnflächen (12,13) der Steinteile (11.1,11.2) im wesentlichen in einer Vertikalebene liegen.

5. Baustein nach einem der Ansprüche 1 bis 4, **dadurch gekennzeichnet, daß** zwischen übereinanderliegenden Steinteilen (11.1,11.2) an den Stirnflächen eine Scheinfuge (23) ausgebildet ist.

6. Baustein nach einem der Ansprüche 1 bis 5, **dadurch gekennzeichnet, daß** er aus zwei Steinteilen (11.1,11.2) besteht.

## Claims

1. Building block for construction of a masonry structure having at least two stone members (11.1, 11.2) disposed one above the other and firmly connected to each other, each having, at one end, a wide section (11a) and, at the opposite end, a narrow section (11b), wherein the sections (11a, 11b) map into each other via an intermediate section (11c) and wherein the stone members (11.1, 11.2) are disposed relative to each other in such a manner that, in each case, the wide section (11a) of an upwardly disposed stone member (11.1) seats on the narrow section (11b) of the respective stone member (11.2) lying beneath same and the narrow section (11b) of the upwardly disposed stone member (11.1) seats on the wide section (11a) of the stone member (11.2) lying beneath same, wherein the stone members (11.1, 11.2) have a substantially constant height and the wide and narrow sections (11a, 11b) each have a cuboid shape and the intermediate section (11c) has a trapezoidal cross section with slanting opposite side surfaces (18, 19), **characterized in that** the stone members (11.1, 11.2) have identical shapes and that the side surfaces (14, 15) of the wide sections (11a) of the stone member (11.1, 11.2) extending substantially perpendicular to the surface of the wall, lie substantially in a vertical plane.

2. Building block according to claim 1, **characterized in that** the stacked stone members (11.1, 11.2) are each rotated relative to each other through 180° about a vertical axis, preferably about the vertical middle axis.

3. Stone member according to any one of the claims 1 or 2, **characterized in that** the slanted side surfaces (18, 19) of the intermediate section (11c) are angled relative to the adjacent side surfaces (14, 15, 16, 17) of the wide and narrow section (11a, 11b) in a range between 30° to 60°, preferentially by about 45°.

4. Building block according to any one of the claims 1 through 3, **characterized in that** the end surfaces (12, 13) of the stone members (11.1, 11.2) lying one above the other and forming a portion of the wall surface, substantially lie in a vertical plane.

5. Building block according to any one of the claims 1 through 4, charaterized in that a feigned joint (23) is formed on the end surface between stacked stone members (11.1, 11.2).

6. Building block according to any one of the claims 1 through 5, **characterized in that** it consists essentially of two stone members (11.1, 11.2).

## Revendications

1. Pierre à bâtir pour former un ouvrage de maçonnerie comprenant au moins deux parties de pierre (11.1, 11.2) disposées l'une sur l'autre, solidarisées entre elles, présentant chacune à l'une de leurs extrémités une zone large (11a) et à l'extrémité opposée une zone étroite (11b), dans laquelle les zones (11a, 11b) passent l'une dans l'autre à travers une zone intermédiaire (11c) et les parties de pierre (11.1, 11.2) sont disposées l'une par rapport à l'autre de telle façon qu'à chaque fois la zone large (11a) d'une partie de pierre (11.1) située au-dessus repose sur la zone étroite (11b) de la partie de pierre (11.2) située en-dessous.et la zone étroite (11b) de la partie de pierre (11.1) située au-dessus repose sur la zone large (11a) de la partie de pierre (11.2) située en-dessous, dans laquelle les parties de pierre (11.1, 11.2) présentent une hauteur sensiblement constante, les zones large et étroite (11a, 11b) présentent chacune la forme d'un parallélépipède et la zone intermédiaire (11c) présente une section en forme de trapèze comportant sur des côtés opposés des faces latérales (18,19) s'étendant en diagonale, **caractérisée en ce que** les parties de pierre (11.1, 11.2) sont de forme identique et **en ce que** les faces latérales (14,15) des zones larges (11a) des parties de pierre (11.1, 11.2) s'étendant sensiblement perpendiculaires à la surface du mur sont situées sensiblement dans un plan vertical.

2. Pierre à bâtir selon la revendication 1, **caractérisée en ce que** des parties de pierre (11.1, 11.2) situées les unes au-dessus des autres sont chacune disposées les unes par rapport aux autres dans une direction décalée de 180° autour d'un axe vertical, en particulier l'axe médian perpendiculaire.

3. Pierre à bâtir selon la revendication 1 ou 2, **caractérisée en ce que** les faces latérales (18, 19) en diagonale de la zone intermédiaire (11c) forment un angle de 30 à 60°, de préférence d'environ 45°, par rapport aux faces latérales contiguës (14,15,16,17) de la zone large et étroite (11a, 11b).

4. Pierre à bâtir selon l'une quelconque des revendications 1 à 3, **caractérisée en ce que** les faces frontales (12, 13) des parties de pierre (11.1, 11.2) disposées l'une au-dessus de l'autre, constituant une partie de la surface du mur, sont situées sensiblement dans un plan vertical.

5. Pierre à bâtir selon l'une quelconque des revendications 1 à 4, **caractérisée en ce qu'**un faux joint (23) est conformé sur les faces frontales entre des parties de pierre (11.1, 11.2) situées l'une au-dessus de l'autre.

6. Pierre à bâtir selon l'une quelconque des revendications 1 à 5, **caractérisée en ce qu'**elle est constituée de deux parties de pierre (11.1, 11.2).
